# EUROPÄISCHE PATENTSCHRIFT

(11) **EP 3 243 961 B1**
(45) Veröffentlichungstag und Bekanntmachung des Hinweises auf die Patenterteilung: **23.10.2019**
(21) Anmeldenummer: 17159645.5
(22) Anmeldetag: 07.03.2017
(51) Int. Cl.: E01H 5/02, A47L 13/11

(54) **UNIVERSALSCHIEBER ZUR BODENREINIGUNG**
UNIVERSAL SLIDER FOR CLEANING OF FLOOR
GLISSIÈRE UNIVERSELLE POUR NETTOYAGE DE SOL

(30) Priorität: 12.05.2016 LU 93069
(43) Veröffentlichungstag der Anmeldung: 15.11.2017
(73) Patentinhaber: Optimo-S GmbH, 57078 Siegen (DE)
(72) Erfinder: Schellenberg, Alfred, 57078 Siegen (DE)
(74) Vertreter: Grabovac, Dalibor

(56) Entgegenhaltungen:
- DE-U1-202008 003 824
- US-A- 2 785 483
- US-A- 5 117 530
- US-A1- 2007 187 964
- US-A1- 2009 188 136
- US-A1- 2013 269 129
- US-B1- 7 347 468

## Beschreibung

Die Erfindung betrifft einen Universalschieber zur Bodenreinigung mit einem ersten Schieberblatt und mit einem zweiten Schieberblatt, die an einem Befestigungselement, das entlang einer Längserstreckungsachse, die sich parallel zu einer Reinigungskante eines der Schieberblätter erstreckt, eine Länge und senkrecht zu der Länge eine Breite aufweist, angeordnet sind und die beide mittels des Befestigungselements an einem Stil befestigt sind.

Aus DE 10 2011 119 132 A1 ist ein handbetriebenes Bodenreinigungsgerät, insbesondere zu Anwendung im Außenbereich, zur Beseitigung von Schnee bekannt. Das Bodenreinigungsgerät weist eine Aufnahme für einen Stil auf, die längs- und quermittig angeordnet einem als Haltebügel wirksamen Profil zugeordnet ist. An dem Haltebügel ist ein elastisches Wischerblatt angeordnet, welches mit zwei Reinigungslippen über den Haltebügel vorsteht. Um eine gute Anpassung an Bodenunebenheiten zu erreichen und gleichzeitig den Transport von größeren und massereicheren Verunreinigungen zu ermöglichen, ist vorgesehen, dass die Reinigungslippen im Wesentlichen V-förmig zueinander stehen und bezogen auf die Längsmittelachse des Haltebügels in unterschiedlichen Breiten über diesen überstehen.

Aus US 2009 0188136 A1 ist ein Schneeschieber bekannt, der an einem gewölbten Schieberblatt zwei schmale Kontaktleisten aufweist. die erste Kontaktleiste ist aus galvanisiertem Metall. Die zweite Kontaktleiste kann aus demselben oder einem anderen Material, beispielsweise Gummi, gefertigt sein. Ein ähnlicher Schneeschieber ist aus US 2007 0187964 A1 bekannt, der die Merkmale des Oberbegriffs des Anspruchs 1 aufweist. Diese Schneeschieber sind ausschließlich zum Schneeräumen geeignet.

Aus US 2013 02 69 129 A1 ist ein Kehrblech mit einer schmalen flexiblen Lippe bekannt. Zum Schieben von Material ist das Kehrblech nicht geeignet.

Aus US 7 347 468 B1 ist eine Schaufel bekannt, an deren freier Kante ein Besen und eine Abziehlippe angeordnet sind. Zum Schieben von Material ist die Schaufel nicht geeignet.

Aus US 2,785,483 ist ein Schneeräumer mit Schneidkanten bekannt. Der Schneeräumer ist ausschließlich zum Schneeräumen geeignet.

Aus DE 20 2008 003 824 U1 ist eine Schneeschaufel mit zwei Schneidkanten bekannt. Zum Erleichtern des Schneeentfernens ist die Schneeschaufel mit Rollen ausgerüstet. Die Schneeschaufel ist ausschließlich zum Schneeräumen geeignet.

Es ist die Aufgabe der vorliegenden Erfindung, einen Schieber zur Bodenreinigung anzugeben, der besonders flexibel und vielseitig, insbesondere zum Reinigen unterschiedlicher Untergründe und zum Beseitigen unterschiedlicher Verunreinigungen, einsetzbar ist.

Die Aufgabe wird durch einen Universalschieber der eingangs genannten Art gelöst, wobei das erste Schieberblatt weicher und/oder elastischer und/oder flexibler ist, als das zweite Schieberblatt, und dass wenigstens das erste Schieberblatt und das Befestigungselement voneinander separate oder voneinander, insbesondere zerstörungsfrei und/oder werkzeuglos, separierbare Bauteile sind, und dass sich das erste Schieberblatt und das zweite Schieberblatt wenigstens dadurch unterscheiden, dass sie aus unterschiedlich harten und/oder unterschiedlich elastischen und/oder unterschiedlich flexiblen Materialien hergestellt sind, wobei die erste Reinigungslippe weiter über das Befestigungselement hervorsteht, als das Befestigungselement breit ist, und/oder die erste Reinigungslippe um mehr als 5cm über das Befestigungselement hervorsteht.

Die Erfindung hat den ganz besonderen Vorteil, dass die Zahl der Verwendungsmöglichkeiten gegenüber dem aus dem Stand der Technik bekannten Bodenreinigungsgerät erheblich erhöht ist. Insbesondere kann beispielsweise das erste Schieberblatt dazu ausgebildet sein Reinigungsaufgaben zu lösen, für die das zweite Schieberblatt ungeeignet ist. Es ist beispielsweise vorteilhaft auch möglich, das erste Schieberblatt besonders flexibel und elastisch auszubilden, um damit sehr leise und effektiv Schnee schieben zu können, während das zweite Schieberblatt sehr unflexibel und hart ausgebildet sein kann, um Eis vom Boden lösen zu können. Der Benutzer kann vorteilhaft jeweils das Schieberblatt zum Einsatz bringen, das für die gerade akute Reinigungsaufgabe die besseren Eigenschaften bietet. Außerdem kann das erste Schieberblatt einfach ausgetauscht werden, wenn es verschlissen ist oder wenn ein anderes erstes Schieberblatt mit anderen Eigenschaften benötigt wird.

Das sehr ausgeprägte Hervorstehen des ersten Schieberblattes um mehr als die Breite des Befestigungselements oder um mehr als 5 cm ist besonders vorteilhaft, um die Flexibilität des Materials, aus dem das erste Schieberblatt hergestellt ist, hinsichtlich einer guten Anpassbarkeit an Bodenunebenheiten ausnutzen zu können.

Der Universalschieber ist vorzugsweise dazu ausgebildet und bestimmt, von einem stehenden Benutzer bedient zu werden. Entsprechend ist es von Vorteil, wenn der Stil etwa die Länge eines Besenstils aufweist. Das Befestigungselement kann beispielsweise ein, insbesondere konisches, Innengewinde aufweisen, in das ein mit einem, insbesondere konischen, Außengewinde versehene Ende des Stils eingeschraubt ist. Alternativ ist es beispielsweise auch möglich, dass das Befestigungselement einen Innenkonus aufweist, in den ein als Außenkonus ausgebildetes Ende des Stils klemmend eingesteckt und beispielsweise mit einer Sicherungsschraube zusätzlich fixiert ist.

Der erfindungsgemäße Universalschieber wird vorzugsweise so eingesetzt, dass jeweils eine Reinigungskante des für die gerade zu bewältigende Reinigungsaufgabe geeigneten Schieberblattes dem zu reinigenden Boden zugewandt ist. Insbesondere kann vorteilhaft vorgesehen sein, dass das erste Schieberblatt und das zweite Schieberblatt jeweils eine dem Stil zugewandte Oberseite und eine von dem Stil abgewandte Unterseite aufweisen, wobei der Universalschieber dazu ausgebildet und bestimmt ist mit der Unterseite des jeweils am zu reinigenden Boden aufliegenden Schieberblattes voran über den zu reinigenden Boden geschoben zu werden.

Der Universalschieber ist erfindungsgemäß derart ausgebildet, dass das erste Schieberblatt weicher und/oder elastischer und/oder flexibler ist, als das zweite Schieberblatt. Dies hat den Vorteil, dass das zweite Schieberblatt beispielsweise für eine Grobreinigung verwendet werden kann, während das erste Schieberblatt vorteilhaft, insbesondere durch eine gute Anpassbarkeit an Bodenunebenheiten, für eine Feinreinigung verwendet werden kann. Es ist beispielsweise vorteilhaft auch möglich, das zweite, hart ausgebildete Schieberblatt zum Abschaben oder Lösen von Eis zu verwenden, während das erste Schieberblatt dazu eingesetzt werden kann, das gelöste Eis und/oder losen Schnee wegzuschieben. Eine weitere vorteilhafte Möglichkeit der Verwendung besteht darin, das zweite, hart ausgebildete Schieberblatt zum Abschaben oder Lösen von verkrustetem Dreck zu verwenden, während das erste Schieberblatt dazu eingesetzt werden kann, den gelösten Dreck und/oder Schlamm wegzuschieben.

Beispielsweise kann das erste Schieberblatt aus einem Kunststoff, insbesondere aus Weich-PVC hergestellt sein. Eine solche Ausführung ermöglicht eine besonders gute Anpassbarkeit an die Oberfläche des zu reinigenden Bodens. Darüber hinaus hat ein solches Schieberblatt den Vorteil, dass kaum Geräusche entstehen, wenn es über den Boden geschoben wird. Mit einem solchen ersten Schieberblatt ist insbesondere ein weitgehend geräuschloses Schneeräumen ermöglicht.

Das erste Schieberblatt kann aus einem Elastikmaterial, wie beispielsweise aus Weich-PVC oder Gummi, hergestellt sein und eine Dicke im Bereich von 2 mm bis 10 mm, insbesondere im Bereich von 3 bis 8 mm aufweisen. Das erste Schieberblatt kann vorteilhaft aus einem Elastikmaterial (beispielsweise Weich-PVC oder einem Gummi) hergestellt sein, das eine Reißfestigkeit im Bereich von 170 bis 400 % (nach DIN 53455) aufweist und/oder das eine Dichte im Bereich von 1,2 bis 1,35 g/cm² aufweist und/oder das ein Elastizitätsmodul, insbesondere bei 23 Grad Celsius, über 3500 MPa (insbesondere nach DIN 53457) aufweist und/oder das eine Zugfestigkeit im Bereich von 10 bis 40 N/mm² oder im Bereich von 10 bis 25 N/mm² aufweist.

Bei einer besonderen Ausführung ist das zweite Schieberblatt aus einem Metall oder einer Metalllegierung oder aus Stahl oder aus Edelstahl oder aus verzinktem Metallblech hergestellt. Eine solche Ausführung hat den Vorteil, dass mit dem zweiten Schieberblatt auch stark anhaftendes Räumgut gelöst oder zerteilt werden kann.

Das erste Schieberblatt und/oder das zweite Schieberblatt können vorteilhaft zerstörungsfrei und/oder werkzeugfrei wieder lösbar an dem Befestigungselement festgelegt sein. Eine solche Ausführung ermöglicht es insbesondere, das erste Schieberblatt einfach und schnell austauschen zu können; beispielsweise wenn das Schieberblatt verschlissen ist oder ein Schieberblatt mit anderen Eigenschaften benötigt wird.

Bei einer besonderen Ausführung weist das erste Schieberblatt eine erste Reinigungslippe und einen ersten Befestigungsabschnitt auf, wobei der erste Befestigungsabschnitt unmittelbar, insbesondere zerstörungsfrei und/oder werkzeugfrei wieder lösbar, an dem Befestigungselement festgelegt ist oder festlegbar ist, während die erste Reinigungslippe über das erste Befestigungselement hervorsteht.

Insbesondere kann vorteilhaft vorgesehen sein, dass die erste Reinigungslippe um mehr als 7 cm oder um mehr als 10 cm oder um genau 7 cm über das Befestigungselement hervorsteht. Ein Hervorstehen um die genannten Maße ist besonders vorteilhaft, um eine Flexibilität des Materials, mit dem das erste Schieberblatt hergestellt ist, hinsichtlich einer guten Anpassbarkeit an Bodenunebenheiten ausnutzen zu können.

Analog kann vorteilhaft auch vorgesehen sein, dass das zweite Schieberblatt eine zweite Reinigungslippe und einen zweiten Befestigungsabschnitt aufweist, wobei der zweite Befestigungsabschnitt unmittelbar, insbesondere zerstörungsfrei und/oder werkzeugfrei wieder lösbar, an dem zweiten Befestigungselement festgelegt ist oder festlegbar ist, während die zweite Reinigungslippe über das zweite Befestigungselement hervorsteht. Hierbei ist es von Vorteil, wenn der Befestigungsabschnitt des ersten Schieberblattes und der Befestigungsabschnitt des zweiten Schieberblattes gleichartig ausgebildet sind. Der Vorteil besteht darin, dass eine gleichartige Befestigung, insbesondere auf der Basis von Gleichteilen, möglich ist.

Alternativ kann in besonders vorteilhafter Weise vorgesehen sein, dass das zweite Schieberblatt unlösbar und/oder nicht zerstörungsfrei lösbar mit dem Befestigungselement verbunden ist oder gemeinsam einstückig mit dem Befestigungselement hergestellt ist. Eine solche Herstellungsweise ist insbesondere für eine Massenfertigung besonders effizient und kostengünstig realisierbar. Hierbei wurde vorteilhaft erkannt, dass sich das Material, aus dem das Befestigungselement hergestellt werden muss, um den bei einem Reinigungsvorgang auftretenden Kräften zu widerstehen, auch besonders gut für das zweite Schieberblatt, insbesondere zum Zerteilen oder Ablösen von stark anhaftendem Räumgut, wie beispielsweise Eis, geeignet ist; was es insbesondere erlaubt, das zweite Schieberblatt gemeinsam einstückig mit dem Befestigungselement, beispielsweise als Blechbiegeteil, herzustellen. Es ist auch vorteilhaft beispielsweise auch möglich, ein Befestigungselement aus Metall mit einem metallenen zweiten Schieberblatt zu verschweißen.

Beispielsweise kann das Befestigungselement gemeinsam einstückig mit dem zweiten Schieberblatt als Blechbiegeteil oder als gewinkelte oder gebogene Platte ausgebildet sein oder eine in Längserstreckungsrichtung gewinkelte oder gebogene Platte aufweisen. Die gewinkelte oder gebogene Platte kann vorteilhaft aus einem Edelstahlblech hergestellt sein. Besonders vorteilhaft ist eine Ausführung, bei der gewinkelte oder gebogene Platte aus einem Edelstahlblech einer Dicke im Bereich von 1,5 bis 3mm', insbesondere von 2 mm, hergestellt ist.

Besonders gut handhabbar ist eine Ausführung, bei der sich das erste Schieberblatt und das zweite Schieberblatt ausgehend von dem Befestigungselement in unterschiedliche Richtungen erstrecken. Alternativ oder zusätzlich kann auch vorgesehen sein, dass sich das erste Schieberblatt und das zweite Schieberblatt in einen von Null Grad verschiedenen Winkel zueinander von dem Befestigungselement weg in unterschiedliche Richtungen erstrecken. Der Winkel kann vorteilhaft im Bereich von 170 Grad bis 90, insbesondere im Bereich von 170 Grad bis 120 Grad, insbesondere im Bereich von 150 Grad bis 130 Grad liegen.

Bei einer vorteilhaften Ausführung weisen das erste Schieberblatt und das zweite Schieberblatt eine gleichartige Form auf. Insbesondere kann vorteilhaft vorgesehen sein, dass das erste Schieberblatt und das zweite Schieberblatt eben ausgebildet sind. Es ist vorteilhaft insbesondere auch möglich, dass das erste Schieberblatt und das zweite Schieberblatt eben ausgebildet sind und in Ebenen angeordnet sind, die einen von Null Grad verschiedenen Winkel zueinander aufweisen. Es hat sich gezeigt, dass der Winkel im Hinblick auf eine gute Handhabbarkeit vorteilhaft im Bereich von 170 Grad bis 90, insbesondere im Bereich von 170 Grad bis 120 Grad, insbesondere im Bereich von 150 Grad bis 130 Grad liegt.

Bei einer ganz besonders vorteilhaften Ausführung weisen das erste Schieberblatt und das zweite Schieberblatt eine unterschiedliche Form auf. Insbesondere kann vorteilhaft vorgesehen sein, dass das erste Schieberblatt und/oder wenigstens eine erste Reinigungslippe des ersten Schieberblattes eben ausgebildet sind, während das zweite Schieberblatt zum ersten Schieberblatt hin gekrümmt oder abgekantet ist. Eine solche Ausführung erlaubt es, das freie Ende des zweiten Schieberblattes besonders flach relativ zu dem zu reinigenden Boden anstellen zu können; dies insbesondere, ohne dass der Benutzer das freie Ende des Stils des Universalschiebers in unergonomischer Weise in Richtung Boden, insbesondere im Vergleich zur Stilausrichtung bei Verwendung des ersten Schieberblatts, absenken muss. Eine solche Ausführung ist zum Lösen und/oder Abschaben von hartnäckig anhaftendem Räumgut, insbesondere zum Lösen und/oder Abschaben von Eis, ganz besonders vorteilhaft.

Ganz allgemein kann vorteilhaft vorgesehen sein, dass das erste Schieberblatt und/oder wenigstens eine erste Reinigungslippe des ersten Schieberblattes eben ausgebildet ist, während das zweite Schieberblatt gewinkelt ausgebildet ist, oder dass das erste Schieberblatt und/oder wenigstens eine erste Reinigungslippe des ersten Schieberblattes eben ausgebildet ist, während das zweite Schieberblatt gekrümmt ausgebildet ist.

Es können sich das erste Schieberblatt und das zweite Schieberblatt durch den Winkel des Bereichs ihrer freien Enden relativ zur Längserstreckungsachse des Stils unterscheiden. Der genannte Winkel hat einen Einfluss auf den Widerstand, der dem Benutzer, bei gleicher Haltung des Stils, beim Schieben entgegengesetzt wird.

In vorteilhafter Weise kann vorgesehen sein, dass das erste Schieberblatt und/oder wenigstens eine erste Reinigungslippe des ersten Schieberblattes eben ausgebildet sind. Auch das zweite Schieberblatt und/oder wenigstens eine zweite Reinigungslippe des zweiten Schieberblattes können eben ausgebildet sein.

Ganz unabhängig von der Form des ersten Schieberblattes kann vorteilhaft vorgesehen sein, dass das zweite Schieberblatt gewinkelt oder gekrümmt ausgebildet ist, beispielsweise um das freie Ende des zweiten Schieberblattes besonders flach anstellen zu können, ohne hierfür den Anstellwinkel des Stils des Universalschiebers relativ zum Boden absenken zu müssen. Insbesondere kann das zweite Schieberblatt durch eine Abkantung gewinkelt ausgebildet sein, die parallel zu einer am freien Ende des zweiten Schieberblattes angeordneten Reinigungskante verläuft. Es kann auch vorgesehen sein, dass das zweite Schieberblatt ausgehend von dem Befestigungselement zu einer an einem freien Ende befindlichen Reinigungskante hin gekrümmt ist.

Insbesondere zum Abschaben und/oder Lösen von hartnäckig anhaftendem Räumgut, wie beispielsweise verkrustetem Dreck oder Eis, kann vorteilhaft vorgesehen sein, dass das zweite Schieberblatt an einem freien Ende eine gewellte oder gezackte Reinigungskante aufweist. Es ist allerdings auch möglich, dass das zweite Schieberblatt an einem freien Ende eine gerade verlaufende Reinigungskante aufweist.

Bei einer besonderen Ausführung des Universalschiebers sind das erste Schieberblatt und das zweite Schieberblatt unterschiedlich groß. Beispielsweise um Räumgut einer geringen Dichte und/oder um Räumgut, das aus einzelnen, insbesondere leichten, und nicht aneinander haftenden Elementen besteht, schnell wegschieben zu können ist es von Vorteil, wenn die das erste Schieberblatt einen großen Flächeninhalt aufweist, damit bei einem Schiebevorgang eine möglichst große Menge weggeschoben werden kann. Im Gegensatz hierzu kann das zweite Schieberblatt einen kleinen Flächeninhalt aufweisen, um dichtes und schweres Räumgut und/oder Räumgut, das aus aneinander haftenden Elementen besteht, wegschieben zu können. Durch den kleineren Flächeninhalt ist gewährleistet, dass die bei einem Schiebevorgang wegzuschiebende Menge an Räumgut nicht so groß wird, dass der Benutzer das Räumgut nicht mehr schieben kann. Vielmehr kann das zweite Schieberblatt vorteilhaft einen solchen Flächeninhalt aufweisen, dass die Menge an Räumgut ausreichend klein bleibt, um ein Steckenbleiben des Universalschiebers zu vermeiden.

Insbesondere kann vorgesehen sein, dass das erste Schieberblatt und das zweite Schieberblatt unterschiedlich breit sind, und/oder dass das erste Schieberblatt und das zweite Schieberblatt unterschiedlich breite Reinigungslippen oder Reinigungskanten aufweisen. Alternativ oder zusätzlich kann auch vorgesehen sein, dass erste Schieberblatt und das zweite Schieberblatt unterschiedlich lange Reinigungslippen aufweisen, und/oder dass das erste Schieberblatt und das zweite Schieberblatt unterschiedlich lang sind.

Es ist insoweit auch möglich, dass das erste Schieberblatt und das zweite Schieberblatt unterschiedlich lange Reinigungskanten aufweisen. Insbesondere kann die Reinigungskante des zweiten Schieberblattes kürzer ausgebildet sein, als die des ersten Schieberblattes, um die zur Verfügung stehende Schubkraft des Benutzers auf eine kürzere Reinigungskante zu erteilen und so einen höheren Druck gegen hartnäckig anhaftendes Räumgut ausüben zu können.

Insbesondere können das erste Schieberblatt und das zweite Schieberblatt unterschiedlich dick ausgebildet sein. Unter anderem durch die Dicke der Schieberblätter kann die Biegbarkeit und die Anpassbarkeit der Reinigungskanten an den Untergrund festgelegt werden.

Das Befestigungselement ist bei einer vorteilhaften Ausführung länglich ausgebildet. Insbesondere kann vorteilhaft vorgesehen sein, dass das Befestigungselement als in Längserstreckungsrichtung gewinkelte oder gebogene Platte ausgebildet ist oder eine in Längserstreckungsrichtung gewinkelte oder gebogene Platte aufweist. Die gewinkelte oder gebogene Platte kann vorteilhaft aus einem Edelstahlblech hergestellt sein. Besonders vorteilhaft ist eine Ausführung, bei der gewinkelte oder gebogene Platte aus einem Edelstahlblech einer Dicke im Bereich von 1,5 bis 3mm, insbesondere von 2 mm, hergestellt ist. Eine solche Ausführung ist einerseits sehr stabil und andererseits dennoch nicht übermäßig schwer.

Bei einer vorteilhaften Ausführung weist das Befestigungselement wenigstens zwei zueinander abgewinkelte Abschnitte auf, wobei ein Abschnitt eine Aufnahme für den Stil aufweist, und wobei der andere Abschnitt einen ersten Befestigungsabschnitt bildet, an dem das erste Schieberblatt befestigt ist. Eine solche Ausführung ist besonders stabil, so dass insbesondere ein Verwinden oder Verbiegen des Befestigungselements bei der Benutzung weitgehend vermieden ist. Alternativ oder zusätzlich kann vorteilhaft vorgesehen sein, dass das Befestigungselement wenigstens drei zueinander abgewinkelte Abschnitte aufweist, wobei ein erster Abschnitt, an dem das erste Schieberblatt befestigt ist, und ein zweiter Abschnitt, der das zweite Schieberblatt trägt oder der das zweite Schieberblatt aufweist, an einem dritten Abschnitt, der als Mittelabschnitt ausgebildet ist und der eine Aufnahme für den Stil aufweist, angeordnet sind und wobei der erste Abschnitt und der dritte Abschnitt sowie der zweite Abschnitt und der dritte Abschnitt zueinander abgewinkelt sind oder zueinander abgewinkelte ebene Flächen aufweisen.

Es ist vorteilhaft auch möglich, dass das Befestigungselement wenigstens drei zueinander abgewinkelte Abschnitte aufweist, wobei ein erster Abschnitt, an dem das erste Schieberblatt befestigt ist, und ein zweiter Abschnitt, an dem das zweite Schieberblatt befestigt ist oder der das zweite Schieberblatt aufweist, an einem dritten Abschnitt, der als Mittelabschnitt ausgebildet ist und der eine Aufnahme für den Stil aufweist, angeordnet sind, wobei der Mittelabschnitt eine Breite im Bereich von 20 mm bis 40mm oder eine Breite von 30 mm aufweist. Hierdurch wird insbesondere eine besonders hohe Stabilität im Bereich der Stilankopplung erreicht.

Bei einer besonders vorteilhaften Ausführung weist das Befestigungselement eine Abkröpfung insbesondere zum formschlüssigen Einfügen eines Befestigungsabschnitts des ersten Schieberblattes auf, was ein besonders sicheres und insbesondere gegen Verdrehen oder Verschieben gesichertes Befestigen des ersten Schieberblattes ermöglicht.

Bei einer besonderen Ausführung weist das Befestigungselement eine sich entlang seiner Längserstreckungsrichtung erstreckende Abkröpfung aufweist, durch die ein Versatz einer ersten Fläche zu einer zweiten Fläche des Befestigungselements geschaffen ist, wobei die erste Fläche Teil eines Gegenbefestigungsabschnitts des Befestigungselements für den Befestigungsabschnitt des Schieberblattes ist. Ein solcher Universalschieber hat den ganz besonderen Vorteil, dass er beispielsweise durch Herstellen des Befestigungselements oder wenigstens eines Hauptteils des Befestigungselements auf der Basis eines Blechbiegeteils besonders robust, insbesondere verwindungssteif, aber dennoch mit vergleichsweise geringem Aufwand, insbesondere Kostenaufwand, herstellbar ist.

Durch die Abkröpfung ist vorteilhaft eine Möglichkeit geschaffen, das Schieberblatt sicher und zuverlässig, aber dennoch, insbesondere werkzeuglos und/oder zerstörungsfrei, wieder abnehmbar an dem Befestigungselement zu befestigen. Hierbei kann insbesondere vorteilhaft vorgesehen sein, dass der Gegenbefestigungsabschnitt des Befestigungselements über einen Steg mit dem die zweite Fläche aufweisenden Teil des Befestigungselements verbunden ist und dass eine Stirnseite des Schieberblatts unmittelbar an dem Steg anliegt. Auf diese Weise ist der Befestigungsabschnitt des Schieberblatt besonders sicher, insbesondere gegen Verdrehen oder Verschieben, gesichert. Insbesondere kann alternativ oder zusätzlich vorgesehen sein, dass sich der Befestigungsabschnitt des Schieberblatts formschlüssig in eine durch die Abkröpfung gebildete Aufnahme eingefügt.

Bei einer besonderen Ausführung entspricht das Maß des Versatzes der ersten Fläche zu der zweiten Fläche der Dicke des Schieberblatts. Hierdurch wird vorteilhaft erreicht, dass die zweite Fläche des Befestigungselements und eine Unterseite des Schieberblattes keinen Versatz zueinander aufweisen. Vielmehr kann so vorteilhaft erreicht werden, dass die zweite Fläche des Befestigungselements und eine Unterseite des Schieberblattes stufenlos ineinander übergehen können.

Wie bereits erwähnt, kann in ganz besonders vorteilhafter Weise vorgesehen sein, dass das Befestigungselement als Blechbiegeteil oder als gewinkelte oder gebogene Platte ausgebildet ist oder eine in gewinkelte oder gebogene Platte aufweist. Insbesondere durch die Abkröpfung, die sich vorzugsweise über die gesamte Länge des Befestigungselements erstreckt, erhält das Befestigungselement eine besonders große Stabilität und insbesondere Biegesteifigkeit.

Unter dem Begriff der Abkröpfung wird insbesondere der Verlauf eines Ausgangsmaterials, insbesondere eines Flachmaterials und/oder eines Blechs, verstanden, das so gebogen ist, dass zwei zueinander parallel verschobene Flächen ausgebildet sind. Die Flächen können eben ausgebildet sein. Es ist jedoch auch möglich, dass die Flächen gekrümmt sind. Eine Abkröpfung kann vorteilhaft beispielsweise durch zwei gegenläufige und/oder liniensymmetrische Umbiegungen eines Ausgangsmaterials realisiert sein. Eine Abkröpfung kann vorteilhaft beispielsweise durch ein s-förmiges Biegen eines Ausgangsmaterials realisiert werden.

Vorzugsweise weisen das erste Schieberblatt am freien Ende eine erste Reinigungskante und das zweite Schieberblatt am freien Ende eine zweite Reinigungskante auf, wobei die erste Reinigungskante und die zweite Reinigungskante parallel zueinander angeordnet sind. Alternativ oder zusätzlich ist es auch möglich, dass das erste Schieberblatt am freien Ende eine erste Reinigungskante aufweist und dass das zweite Schieberblatt am freien Ende eine zweite Reinigungskante aufweist und dass die Längserstreckungsachse des Befestigungselements parallel zur ersten Reinigungskante und/oder parallel zur zweiten Reinigungskante angeordnet ist.

Bei einer vorteilhaften Ausführung ist der Stil unbeweglich an dem Befestigungselement fixiert oder fixierbar. Alternativ oder zusätzlich kann vorteilhaft vorgesehen sein, dass der Stil zerstörungsfrei und/oder werkzeugfrei abnehmbar an dem Befestigungselement angeordnet ist, und/oder dass der Winkel zwischen dem Stil und dem Befestigungselement einstellbar ist. Bei einer besonderen Ausführung dient
ein Befestigungsmittel zum Befestigen des Stils an dem Befestigungselement gleichzeitig auch zum Befestigen des ersten und/oder der zweiten Schieberblatts.

Ganz besonders vielseitig und flexibel einsetzbar ist ein Set, das einen erfindungsgemäßen Universalschieber sowie wenigstens ein drittes Schieberblatt aufweist, das im Austausch gegen das erste Schieberblatt oder das zweite Schieberblatt, falls dieses nicht unlösbar mit dem Befestigungselement verbunden ist, an dem Befestigungselement festlegbar ist. Hierbei kann insbesondere vorteilhaft vorgesehen sein, dass sich das dritte Schieberblatt in wenigstens einer Eigenschaft von dem ersten Schieberblatt und/oder dem zweiten Schieberblatt unterscheidet, was das Verwendungsspektrum des erfindungsgemäßen Universalschiebers erweitert. Ein solches Set hat den besonderen Vorteil, dass der Benutzer einfach das erste Schieberblatt oder ggf. das zweite Schieberblatt gegen das dritte Schieberblatt austauschen kann, wenn das dritte Schieberblatt für eine besondere Reinigungsanwendung geeignet ist, für die das erste Schieberblatt oder das zweite Schieberblatt nicht oder weniger geeignet sind.

Bei einer besonderen Ausführung abweichend von der vorliegenden Erfindung weist der Universalschieber nicht zwei Schieberblätter auf. Vielmehr ist bei dieser Ausführung an dem Befestigungselement ein einziges Schieberblatt, insbesondere zerstörungsfrei wieder lösbar, festgelegt, das eine einzige Reinigungslippe aufweist, die ausschließlich einseitig hervorsteht. Insbesondere kann die einzige Reinigungslippe um mehr als 5cm, insbesondere um mehr als 7 cm oder um mehr als 10 cm, über das Befestigungselement hervorstehen. Eine solche Ausführung hat den ganz besonderen Vorteil, dass die Menge an wegzuschiebendem Gut automatisch dadurch begrenzt ist, dass ein Teil des Gutes über die freie Längskante des Befestigungselements hinweg fallen kann. Auf diese Weise bleibt der Kraftaufwand, den der Benutzer aufbringen muss, automatisch begrenzt, wodurch die Gefahr beseitigt oder zumindest verringert ist, dass der Universalschieber stecken bleibt. Der Benutzer muss lediglich in einem weiteren Schiebevorgang die Anteile beseitigen, die bei einem vorausgegangenen Schiebevorgang über die freie Längskante des Befestigungselements hinweg gefallen sind. Bei einer ganz besonders vorteilhaften Ausführung ist das Schieberblatt speziell zum Schneeräumen ausgebildet und/oder speziell zum Schneeräumen bestimmt. Es kann insbesondere vorteilhaft vorgesehen sein, dass dieses Schieberblatt gegen ein anders Schieberblatt, das zum Schieben von anderem Material ausgebildet und bestimmt ist, ausgetauscht werden kann.

Auch bei diesem Ausführungsbeispiel kann eine Austauschbarkeit des Schieberblattes vorteilhaft vorgesehen sein. Insbesondere kann vorteilhaft auch vorgesehen sein, dass ein Befestigungsmittel zum Befestigen des Stils gleichzeitig, alleine oder in Kombination mit weiteren Befestigungsmitteln, auch zum Befestigen des Schieberblattes dient.

Nach einem eigenständigen Erfindungsgedanken ist ganz allgemein ein Universalschieber zur Bodenreinigung mit einem ersten Schieberblatt und mit einem zweiten Schieberblatt, die an einem Befestigungselement angeordnet sind und die beide mittels des Befestigungselements an einem Stil befestigt sind vorteilhaft, wobei wenigstens das erste Schieberblatt und das Befestigungselement voneinander separate oder voneinander, insbesondere zerstörungsfrei und/oder werkzeuglos, separierbare Elemente sind, und dass sich das erste Schieberblatt und das zweite Schieberblatt wenigstens dadurch unterscheiden, dass sie aus unterschiedlich harten und/oder unterschiedlich elastischen und/oder unterschiedlich flexiblen Materialien hergestellt sind. Dieser Universalschieber kann zusätzlich die in den abhängigen Ansprüchen genannten Merkmale aufweisen.

In der Zeichnung ist der Erfindungsgegenstand beispielhaft und schematisch dargestellt und wird anhand der Figuren nachfolgend beschrieben, wobei gleiche oder gleich wirkende Elemente auch in unterschiedlichen Ausführungsbeispielen zumeist mit denselben Bezugszeichen versehen sind. Dabei zeigen:
- Fig. 1: ein erstes Ausführungsbeispiel eines erfindungsgemäßen Universalschiebers in einer perspektivischen Ansicht,
- Fig. 2: das erste Ausführungsbeispiel in einer Seitquerschnittsdarstellung,
- Fig. 3: ein zweites Ausführungsbeispiel eines erfindungsgemäßen Universalschiebers in einer perspektivischen Ansicht,
- Fig. 4: ein drittes Ausführungsbeispiel eines erfindungsgemäßen Universalschiebers in einer perspektivischen Ansicht,
- Fig. 5: das dritte Ausführungsbeispiel in einer Seitquerschnittsdarstellung,
- Fig. 6: ein viertes Ausführungsbeispiel eines erfindungsgemäßen Universalschiebers in einer perspektivischen Ansicht, und
- Fig. 7: das vierte Ausführungsbeispiel in einer Seitquerschnittsdarstellung, und
- Fig. 8: ein fünftes Ausführungsbeispiel eines Universalschiebers nach einem eigenständigen Erfindungsgedanken,
- Fig. 9: ein sechstes Ausführungsbeispiel eines Universalschiebers nach einem eigenständigen Erfindungsgedanken,
- Fig. 10: das sechste Ausführungsbeispiel in einer Seitquerschnittsdarstellung,
- Fig. 11: ein siebtes Ausführungsbeispiel eines Universalschiebers nach einem eigenständigen Erfindungsgedanken in einer Seitquerschnittsdarstellung, und
- Fig. 12: eine mögliche Abkröpfung bei einem erfindungsgemäßen Universalschieber in einer Seitquerschnittsdarstellung.

Fig. 1 und Fig. 2 zeigen ein erstes Ausführungsbeispiel eines erfindungsgemäßen Universalschiebers 1 zur Bodenreinigung, der ein erstes Schieberblatt 2 und ein zweites Schieberblatt 3 aufweist. Das erste Schieberblatt 2 und das zweite Schieberblatt 3 sind beide mittels des Befestigungselements 4 an einem Stil 5 befestigt. Das erste Schieberblatt 2 und das zweite Schieberblatt 3 erstrecken sich ausgehend von dem Befestigungselement 4 in unterschiedliche Richtungen. Sie sind eben ausgebildet und in Ebenen angeordnet, die einen von Null Grad verschiedenen Winkel zueinander aufweisen. Der Winkel kann vorteilhaft im Bereich von 170 Grad bis 90, insbesondere im Bereich von 170 Grad bis 120 Grad, insbesondere im Bereich von 150 Grad bis 130 Grad liegen.

Das erste Schieberblatt 2 und das Befestigungselement 4 sind voneinander separate und voneinander, insbesondere zerstörungsfrei und/oder werkzeuglos, separierbare Bauteile. Das erste Schieberblatt 2 kann vorteilhaft werkzeuglos einfach ausgetauscht werden, wenn es verschlissen ist oder wenn ein anderes erstes Schieberblatt 2 mit anderen Eigenschaften benötigt wird. Das erste Schieberblatt 2 weist eine erste Reinigungslippe 6 und einen ersten Befestigungsabschnitt 7 auf, wobei der erste Befestigungsabschnitt 7 unmittelbar, insbesondere zerstörungsfrei und/oder werkzeugfrei wieder lösbar, an dem Befestigungselement 4 festgelegt ist oder festlegbar ist, während die erste Reinigungslippe 6 über das erste Befestigungselement 4 hervorsteht. Das Befestigungselement 4 weist eine Abkröpfung 8 zum formschlüssigen Einfügen des Befestigungsabschnitts 7 des ersten Schieberblattes 2 auf, was ein besonders sicheres und insbesondere gegen Verdrehen oder Verschieben gesichertes Befestigen des ersten Schieberblattes 2 ermöglicht.

Das erste Schieberblatt 2 kann an dem Befestigungselement 4 mittels (nicht dargestellten) Befestigungsschrauben befestigt sein. Die Befestigungsschrauben können beispielsweise durch Bohrungen in dem ersten Schieberblatt 2 und in dem Befestigungselement 4 verlaufen. Von der Oberseite können Muttern auf die Befestigungsschrauben aufgeschraubt sein. Das erste Schieberblatt 2 weist an seinem freien Ende eine gerade verlaufende zweite Reinigungskante 15 auf

Das zweite Schieberblatt 3 ist gemeinsam einstückig mit dem Befestigungselement 4 hergestellt. Das länglich ausgebildete Befestigungselement 4 dieser Ausführung kann vorteilhaft gemeinsam einstückig mit dem zweiten Schieberblatt 3 als Blechbiegeteil, insbesondere durch Biegen einer Platte, insbesondere Metallplatte, hergestellt sein.

Das erste Schieberblatt 2 und das zweite Schieberblatt 3 unterscheiden sich wenigstens dadurch, dass sie aus unterschiedlich harten und/oder unterschiedlich elastischen und/oder unterschiedlich flexiblen Materialien hergestellt sind. Das erste Schieberblatt 2 ist vorzugsweise aus einem flexiblen Kunststoff, insbesondere aus Weich-PVC hergestellt. Dies ermöglicht eine besonders gute Anpassbarkeit an die Oberfläche des zu reinigenden Bodens. Darüber hinaus entstehen kaum Geräusche, wenn das erste Schieberblatt 2 über den Boden geschoben wird. Das zweite Schieberblatt 3 weist an seinem freien Ende eine gerade verlaufende zweite Reinigungskante 9 auf.

Das Befestigungselement 4 und das zweite Schieberblatt 3 sind aus einem Metall oder einer Metalllegierung, insbesondere aus Stahl oder aus Edelstahl oder aus verzinktem Metallblech hergestellt. Eine solche Ausführung hat den Vorteil, dass mit dem zweiten Schieberblatt auch stark anhaftendes Räumgut gelöst oder zerteilt werden kann.

Bei dieser Ausführung weist das Befestigungselement 4 drei zueinander abgewinkelte Abschnitte 21, 22, 23 auf, wobei ein erster Abschnitt 21, an dem das erste Schieberblatt 2 befestigt ist, und ein zweiter Abschnitt 22, der das zweite Schieberblatt 3 aufweist, an einem dritten Abschnitt 23, der als Mittelabschnitt ausgebildet ist und der eine (nicht näher dargestellte) Aufnahme für den Stil 5 aufweist, angeordnet sind. Der erste Abschnitt 21 und der dritte Abschnitt 23 sind zueinander abgewinkelt. Außerdem sind der zweite Abschnitt 22 und der dritte Abschnitt 23 zueinander abgewinkelt.

Fig. 3 zeigt ein zweites Ausführungsbeispiel eines erfindungsgemäßen Universalschiebers 1. Das zweite Schieberblatt 3 weist an seinem freien Ende eine gewellte zweite Reinigungskante 9 auf.

Auch bei dieser Ausführung weist das Befestigungselement 4 drei zueinander abgewinkelte Abschnitte 21, 22, 23 auf, wobei ein erster Abschnitt 21, an dem das erste Schieberblatt 2 befestigt ist, und ein zweiter Abschnitt 22, der das zweite Schieberblatt 3 aufweist, an einem dritten Abschnitt 23, der als Mittelabschnitt ausgebildet ist und der eine (nicht näher dargestellte) Aufnahme für den Stil 5 aufweist, angeordnet sind.

Die Fig. 4 und Fig. 5 zeigen ein drittes Ausführungsbeispiel eines erfindungsgemäßen Universalschiebers 1. Bei dieser Ausführung weist das zweite Schieberblatt 3 eine Abkantung 10 auf und ist dadurch zum ersten Schieberblatt 2 hin abgekantet. Die Abkantung 10 verläuft parallel zu der zweiten Reinigungskante 9. Diese Ausführung erlaubt es, das freie Ende des zweiten Schieberblattes 3 besonders flach relativ zu dem zu reinigenden Boden anstellen zu können, ohne dass der Benutzer das freie Ende des Stils 5 unergonomisch in Richtung Boden absenken muss.

Auch bei dieser Ausführung weist das Befestigungselement 4 drei zueinander abgewinkelte Abschnitte 21, 22, 23 auf, wobei ein erster Abschnitt 21, an dem das erste Schieberblatt 2 befestigt ist, und ein zweiter Abschnitt 22, der das zweite Schieberblatt 3 aufweist, an einem dritten Abschnitt 23, der als Mittelabschnitt ausgebildet ist und der eine (nicht näher dargestellte) Aufnahme für den Stil 5 aufweist, angeordnet sind. Die Abschnitte 21, 22, 23 sind jeweils zumindest teilweise eben ausgebildet.

Die Fig. 6 und Fig. 7 zeigen ein viertes Ausführungsbeispiel eines erfindungsgemäßen Universalschiebers 1. Bei dieser Ausführung ist das zweite Schieberblatt 3 zum ersten Schieberblatt 2 hin gekrümmt ausgebildet. Auch diese Ausführung erlaubt es, das freie Ende des zweiten Schieberblattes 3 besonders flach relativ zu dem zu reinigenden Boden anstellen zu können, ohne dass der Benutzer das freie Ende des Stils 5 unergonomisch in Richtung Boden absenken muss.

Bei dieser Ausführung weist das Befestigungselement 4 zwei zueinander abgewinkelte Abschnitte 21, 22 auf, wobei ein erster Abschnitt 21, an dem das erste Schieberblatt 2 befestigt ist, an einem Abschnitt 23, der als Mittelabschnitt ausgebildet ist und der eine (nicht näher dargestellte) Aufnahme für den Stil 5 aufweist, angeordnet ist.

Fig. 8 zeigt ein fünftes Ausführungsbeispiel eines Universalschiebers 1 nach einem eigenständigen Erfindungsgedanken. Bei diesem Ausführungsbeispiel weist der Universalschieber 1 nicht zwei Schieberblätter 2, 3 auf. Vielmehr ist bei dieser Ausführung an dem Befestigungselement 4 ein einziges Schieberblatt 11, insbesondere zerstörungsfrei wieder lösbar, festgelegt, das eine Reinigungslippe 12 aufweist, die ausschließlich einseitig um mehr als 5cm, insbesondere um mehr als 7 cm oder um mehr als 10 cm, über das Befestigungselement 4 hervorsteht. Eine solche Ausführung hat den ganz besonderen Vorteil, dass die Menge an wegzuschiebendem Gut automatisch dadurch begrenzt ist, dass ein Teil des Gutes über die freie Längskante 13 des Befestigungselements 4 hinweg fallen kann. Auch bei diesem Ausführungsbeispiel kann eine Austauschbarkeit des Schieberblattes 11 vorteilhaft vorgesehen sein. Insbesondere kann vorteilhaft vorgesehen sein, dass ein Befestigungsmittel 14 zum Befestigen des Stils 5 gleichzeitig auch zum Befestigen des Schieberblattes 11 dient.

Die Figuren 9 und 10 zeigen ein sechstes Ausführungsbeispiel eines Universalschiebers 1 nach dem eigenständigen Erfindungsgedanken. Bei dieser Ausführung kann ausschließlich ein einziges Schieberblatt 2 an dem Befestigungselement 4 angeordnet werden. Auch diese Ausführung hat den ganz besonderen Vorteil, dass die Menge an wegzuschiebendem Gut automatisch dadurch begrenzt ist, dass ein Teil des Gutes, beispielsweise Schnee, über die freie (bei Benutzung nach oben gerichtete) Längskante 13 des Befestigungselements 4 hinweg fallen kann. Auf diese Weise bleibt der Kraftaufwand, den der Benutzer aufbringen muss, automatisch begrenzt, wodurch die Gefahr beseitigt oder zumindest verringert ist, dass der Universalschieber 1 stecken bleibt. Der Benutzer muss lediglich in einem weiteren Schiebevorgang die Anteile beseitigen, die bei einem vorausgegangenen Schiebevorgang über die freie Längskante des Befestigungselements 4 hinweg gefallen sind. Bei einer ganz besonders vorteilhaften Ausführung ist das Schieberblatt 2 speziell zum Schneeräumen ausgebildet und/oder speziell zum Schneeräumen bestimmt. Es kann insbesondere vorteilhaft vorgesehen sein, dass dieses Schieberblatt 2 gegen ein anders Schieberblatt, das zum Schieben von anderem Material ausgebildet und bestimmt ist, ausgetauscht werden kann.

Fig. 11 zeigt ein siebtes Ausführungsbeispiel eines erfindungsgemäßen Universalschiebers 1 in einer Seitquerschnittsdarstellung. Bei dieser Ausführung ist weist der Universalschieber 1 ein zweites Schieberblatt 3 auf, dessen Befestigungsabschnitt 17 formschlüssig in einer zweiten Abkröpfung 18 des Befestigungselements 4 angeordnet ist.

Bei dieser Ausführung weist das Befestigungselement 4 drei zueinander abgewinkelte Abschnitte 21, 22, 23 auf, wobei ein erster Abschnitt 21, an dem das erste Schieberblatt 2 befestigt ist, und ein zweiter Abschnitt 22, an dem das zweite Schieberblatt 3 befestigt ist, an einem dritten Abschnitt 23, der als Mittelabschnitt ausgebildet ist und der eine (nicht näher dargestellte) Aufnahme für den Stil 5 aufweist, angeordnet sind. Die Abschnitte 21, 22, 23 sind jeweils zumindest teilweise eben ausgebildet.

Das zweite Schieberblatt 3 kann an dem Befestigungselement 4 mittels (nicht dargestellten) Befestigungsschrauben befestigt sein. Die Befestigungsschrauben können beispielsweise durch Bohrungen in dem zweiten Schieberblatt 3 und durch Bohrungen in dem zweitem Befestigungsabschnitt 17 des Befestigungselements 4 verlaufen. Von der Oberseite können Muttern auf die Befestigungsschrauben aufgeschraubt sein.

Fig. 12 zeigt in einer Seitquerschnittsdarstellung eine Detaildarstellung einer möglichen Abkröpfung 8. Es ist zu erkennen, dass durch die Abkröpfung 8 ein Versatz einer ersten Fläche 19 zu einer zweiten Fläche 20 des Befestigungselements 4 geschaffen ist, wobei die erste Fläche 19 Teil eines Gegenbefestigungsabschnitts des Befestigungselements 4 für den Befestigungsabschnitt 7 des Schieberblattes 2 ist.

### Bezugszeichenliste:

- 1: Universalschieber
- 2: erstes Schieberblatt
- 3: zweites Schieberblatt
- 4: Befestigungselement
- 5: Stil
- 6: erste Reinigungslippe
- 7: Befestigungsabschnitt
- 8: Abkröpfung
- 9: Zweite Reinigungskante
- 10: Abkantung
- 11: einziges Schieberblatt
- 12: Reinigungslippe
- 13: freie Längskante
- 14: Befestigungsmittel
- 15: Erste Reinigungskante
- 16: Zweite Reinigungslippe
- 17: zweiter Befestigungsabschnitt
- 18: zweite Abkröpfung
- 19: erste Fläche
- 20: zweite Fläche
- 21: erster Abschnitt
- 22: zweiter Abschnitt
- 23: dritter Abschnitt

## Patentansprüche

1. Universalschieber (1) zur Bodenreinigung mit einem ersten Schieberblatt (2) und mit einem zweiten Schieberblatt (3), die an einem Befestigungselement (4), das entlang einer Längserstreckungsachse, die sich parallel zu einer Reinigungskante eines der Schieberblätter erstreckt, eine Länge und senkrecht zu der Länge eine Breite aufweist, angeordnet sind und die beide mittels des Befestigungselements an einem Stil (5) befestigt sind, wobei das erste Schieberblatt (2) weicher und/oder elastischer und/oder flexibler ist, als das zweite Schieberblatt (3), und dass wenigstens das erste Schieberblatt (2) und das Befestigungselement (4) voneinander separate oder voneinander, insbesondere zerstörungsfrei und/oder werkzeuglos, separierbare Bauteile sind, und dass sich das erste Schieberblatt (2) und das zweite Schieberblatt (3) wenigstens dadurch unterscheiden, dass sie aus unterschiedlich harten und/oder unterschiedlich elastischen und/oder unterschiedlich flexiblen Materialien hergestellt sind, **dadurch gekennzeichnet, dass** die erste Reinigungslippe (6) weiter über das Befestigungselement (4) hervorsteht, als das Befestigungselement (4) breit ist, und/oder die erste Reinigungslippe (6) um mehr als 5 cm über das Befestigungselement (4) hervorsteht.

2. Universalschieber (1) nach Anspruch 1, **dadurch gekennzeichnet, dass**
a. das erste Schieberblatt (2) aus einem Kunststoff, insbesondere aus Weich-PVC hergestellt ist, und/oder dass
b. das zweite Schieberblatt (3) aus einem Metall oder einer Metalllegierung oder aus Stahl oder aus Edelstahl oder aus verzinktem Metallblech hergestellt ist.

3. Universalschieber (1) nach Anspruch 1 oder 2, **dadurch gekennzeichnet, dass** das erste Schieberblatt (2) eine erste Reinigungslippe (6) und einen ersten Befestigungsabschnitt (7) aufweist, wobei der erste Befestigungsabschnitt (7) unmittelbar, insbesondere zerstörungsfrei und/oder werkzeugfrei wieder lösbar, an dem Befestigungselement (4) festgelegt ist oder festlegbar ist, während die erste Reinigungslippe (6) über das Befestigungselement (4) hervorsteht.

4. Universalschieber (1) nach einem der Ansprüche 1 bis 3, **dadurch gekennzeichnet, dass**
a. das zweite Schieberblatt (3) eine zweite Reinigungslippe und einen zweiten Befestigungsabschnitt aufweist, wobei der zweite Befestigungsabschnitt unmittelbar, insbesondere zerstörungsfrei und/oder werkzeugfrei wieder lösbar, an dem zweiten Befestigungselement (4) festgelegt ist oder festlegbar ist, während die zweite Reinigungslippe über das zweite Befestigungselement (4) hervorsteht, oder dass
b. das zweite Schieberblatt (3) eine zweite Reinigungslippe und einen zweiten Befestigungsabschnitt aufweist, wobei der zweite Befestigungsabschnitt unmittelbar, insbesondere zerstörungsfrei und/oder werkzeugfrei wieder lösbar, an dem zweiten Befestigungselement (4) festgelegt ist oder festlegbar ist, während die zweite Reinigungslippe über das zweite Befestigungselement (4) hervorsteht, wobei der Befestigungsabschnitt (7) des ersten Schieberblattes (2) und der Befestigungsabschnitt des zweiten Schieberblattes gleichartig ausgebildet sind.

5. Universalschieber (1) nach einem der Ansprüche 1 bis 3, **dadurch gekennzeichnet, dass**
a. das zweite Schieberblatt (3) unlösbar und/oder nicht zerstörungsfrei lösbar mit dem Befestigungselement (4) verbunden ist oder gemeinsam einstückig mit dem Befestigungselement (4) hergestellt ist und/oder dass
b. das Befestigungselement (4) gemeinsam mit dem zweiten Schieberblatt (3) als Blechbiegeteil oder als gewinkelte oder gebogene Platte ausgebildet ist oder eine in Längserstreckungsrichtung gewinkelte oder gebogene Platte aufweist.

6. Universalschieber (1) nach einem der Ansprüche 1 bis 5, **dadurch gekennzeichnet, dass**
a. sich das erste Schieberblatt (2) und das zweite Schieberblatt (3) ausgehend von dem Befestigungselement (4) in unterschiedliche Richtungen erstrecken, oder dass
b. sich das erste Schieberblatt (2) und das zweite Schieberblatt (3) in einen von Null Grad verschiedenen Winkel zueinander von dem Befestigungselement (4) weg in unterschiedliche Richtungen erstrecken, oder dass
c. sich das erste Schieberblatt (2) und das zweite Schieberblatt (3) in einem Winkel zueinander im Bereich von 170 Grad bis 90, insbesondere im Bereich von 170 Grad bis 120 Grad, insbesondere im Bereich von 150 Grad bis 130 Grad von dem Befestigungselement (4) weg in unterschiedliche Richtungen erstrecken.

7. Universalschieber (1) nach einem der Ansprüche 1 bis 6, **dadurch gekennzeichnet, dass**
a. das erste Schieberblatt (2) und das zweite Schieberblatt (3) eine gleichartige Form aufweisen, oder dass
b. das erste Schieberblatt (2) und das zweite Schieberblatt (3) eben ausgebildet sind, oder dass
c. das erste Schieberblatt (2) und das zweite Schieberblatt (3) eben ausgebildet sind und in Ebenen angeordnet sind, die einen von Null Grad verschiedenen Winkel zueinander aufweisen, oder dass
d. das erste Schieberblatt (2) und das zweite Schieberblatt (3) eben ausgebildet sind und in Ebenen angeordnet sind, die einen Winkel im Bereich von 170 Grad bis 90, insbesondere im Bereich von 170 Grad bis 120 Grad, insbesondere im Bereich von 150 Grad bis 130 Grad aufweisen.

8. Universalschieber (1) nach einem der Ansprüche 1 bis 6, **dadurch gekennzeichnet, dass**
a. das erste Schieberblatt (2) und das zweite Schieberblatt (3) eine unterschiedliche Form aufweisen, und/oder dass
b. das erste Schieberblatt (2) und/oder wenigstens eine erste Reinigungslippe des ersten Schieberblattes (2) eben ausgebildet ist, während das zweite Schieberblatt (3) gewinkelt ausgebildet ist, oder dass
c. das erste Schieberblatt (2) und/oder wenigstens eine erste Reinigungslippe des ersten Schieberblattes (2) eben ausgebildet ist, während das zweite Schieberblatt (3) gekrümmt ausgebildet ist.

9. Universalschieber (1) nach einem der Ansprüche 1 bis 8, **dadurch gekennzeichnet, dass**
a. das erste Schieberblatt (2) und/oder wenigstens eine erste Reinigungslippe (6) des ersten Schieberblattes (2) eben ausgebildet ist, oder dass
b. das zweite Schieberblatt (3) und/oder wenigstens eine zweite Reinigungslippe des zweiten Schieberblattes eben ausgebildet ist, oder dass
c. das zweite Schieberblatt (3) gewinkelt ausgebildet ist, oder dass
d. das zweite Schieberblatt (3) durch eine Abkantung gewinkelt ausgebildet ist, die parallel zu einer am freien Ende des zweiten Schieberblattes angeordneten Reinigungskante (9) verläuft, oder dass
e. das zweite Schieberblatt (3) ausgehend von dem Befestigungselement (4) zu einer an einem freien Ende befindlichen Reinigungskante (9) hin gekrümmt ist, oder dass
f. das erste Schieberblatt (2) und das zweite Schieberblatt (3) sich durch den Winkel des Bereichs ihrer freien Enden relativ zur Längserstreckungsachse des Stils (5) unterscheiden.

10. Universalschieber (1) nach einem der Ansprüche 1 bis 9, **dadurch gekennzeichnet, dass**
a. das zweite Schieberblatt (3) an einem freien Ende eine gewellte Reinigungskante (9) aufweist, oder dass
b. das zweite Schieberblatt (3) an einem freien Ende eine gezackte Reinigungskante (9) aufweist, oder dass
c. das zweite Schieberblatt (3) an einem freien Ende eine gerade verlaufende Reinigungskante (9) aufweist.

11. Universalschieber (1) nach einem der Ansprüche 1 bis 10, **dadurch gekennzeichnet, dass**
a. das erste Schieberblatt (2) und das zweite Schieberblatt (3) unterschiedlich groß sind, und/oder dass
b. das erste Schieberblatt (2) und das zweite Schieberblatt (3) unterschiedlich breit sind, und/oder dass
c. das erste Schieberblatt (2) und das zweite Schieberblatt (3) unterschiedlich breite Reinigungslippen aufweisen, und/oder dass
d. das erste Schieberblatt (2) und das zweite Schieberblatt (3) unterschiedlich lange Reinigungslippen aufweisen, und/oder dass
e. das erste Schieberblatt (2) und das zweite Schieberblatt (3) unterschiedlich lang sind, und/oder dass
f. das erste Schieberblatt (2) und das zweite Schieberblatt (3) unterschiedlich lange Reinigungskanten aufweisen, und/oder dass
g. das erste Schieberblatt (2) und das zweite Schieberblatt (3) unterschiedlich dick sind.

12. Universalschieber (1) nach einem der Ansprüche 1 bis 11, **dadurch gekennzeichnet, dass**
a. das Befestigungselement (4) länglich ausgebildet ist und/oder dass
b. das Befestigungselement (4) als in Längserstreckungsrichtung gewinkelte oder gebogene Platte ausgebildet ist oder eine in Längserstreckungsrichtung gewinkelte oder gebogene Platte aufweist, und/oder dass
c. das Befestigungselement (4) wenigstens teilweise aus einem Edelstahlblech hergestellt ist, und/oder dass
d. das Befestigungselement (4) eine Abkröpfung zum formschlüssigen Einfügen eines Befestigungsabschnitts (7) des ersten Schieberblattes (2) aufweist, und/oder dass
e. das Befestigungselement (4) eine sich entlang seiner Längserstreckungsrichtung erstreckende Abkröpfung (8) aufweist, durch die ein Versatz einer ersten Fläche zu einer zweiten Fläche des Befestigungselements (4) geschaffen ist, wobei die erste Fläche Teil eines Gegenbefestigungsabschnitts des Befestigungselements (4) für den Befestigungsabschnitt (7) des Schieberblattes (2) ist, und/oder dass
f. das Befestigungselement (4) wenigstens zwei zueinander abgewinkelte Abschnitte aufweist, wobei ein Abschnitt eine Aufnahme für den Stil (5) aufweist, und wobei der andere Abschnitt einen ersten Befestigungsabschnitt bildet, an dem das erste Schieberblatt (2) befestigt ist, und/oder dass
g. das Befestigungselement (4) wenigstens drei zueinander abgewinkelte Abschnitte aufweist, wobei ein erster Abschnitt, an dem das erste Schieberblatt (2) befestigt ist, und ein zweiter Abschnitt, der das zweite Schieberblatt (3) trägt oder der das zweite Schieberblatt (3) aufweist, an einem dritten Abschnitt, der als Mittelabschnitt ausgebildet ist und der eine Aufnahme für den Stil (5) aufweist, angeordnet sind, und/oder dass
h. das Befestigungselement (4) wenigstens drei zueinander abgewinkelte Abschnitte aufweist, wobei ein erster Abschnitt, an dem das erste Schieberblatt (2) befestigt ist, und ein zweiter Abschnitt, an dem das zweite Schieberblatt (3) befestigt ist oder der das zweite Schieberblatt (3) aufweist, an einem dritten Abschnitt, der als Mittelabschnitt ausgebildet ist und der eine Aufnahme für den Stil (5) aufweist, angeordnet sind, wobei der Mittelabschnitt eine Breite im Bereich von 20 mm bis 40mm oder eine Breite von 30 mm aufweist.

13. Universalschieber (1) nach einem der Ansprüche 1 bis 12, **dadurch gekennzeichnet, dass**
a. das erste Schieberblatt (2) am freien Ende eine erste Reinigungskante (15) aufweist und dass das zweite Schieberblatt (3) am freien Ende eine zweite Reinigungskante (9) aufweist und dass die erste Reinigungskante (15) und die zweite Reinigungskante (9) parallel zueinander angeordnet sind, und/oder dass
b. das erste Schieberblatt (2) am freien Ende eine erste Reinigungskante (15) aufweist und dass das zweite Schieberblatt (3) am freien Ende eine zweite Reinigungskante (9) aufweist und dass die Längserstreckungsachse des Befestigungselements (4) parallel zur ersten Reinigungskante (15) und/oder parallel zur zweiten Reinigungskante (9) angeordnet ist und/oder dass
c. das erste Schieberblatt (2) und das zweite Schieberblatt (3) jeweils eine dem Stil zugewandte Oberseite und eine von dem Stil abgewandte Unterseite aufweisen, wobei der Universalschieber (1) dazu ausgebildet und bestimmt ist mit der Unterseite des jeweils am zu reinigenden Boden aufliegenden Schieberblattes voran über den zu reinigenden Boden geschoben zu werden.

14. Universalschieber (1) nach einem der Ansprüche 1 bis 13, **dadurch gekennzeichnet, dass**
a. der Stil (5) unbeweglich an dem Befestigungselement (4) fixiert oder fixierbar ist, und/oder dass
b. der Stil (5) zerstörungsfrei und/oder werkzeugfrei abnehmbar an dem Befestigungselement (4) angeordnet ist, und/oder dass
c. der Winkel zwischen dem Stil (5) und dem Befestigungselement (4) einstellbar ist, und/oder dass
d. ein Befestigungsmittel zum Befestigen des Stils (5) an dem Befestigungselement (4) gleichzeitig auch zum Befestigen des ersten und/oder der zweiten Schieberblatts (2, 3) dient.

15. Set beinhaltend einen Universalschieber (1) nach einem der Ansprüche 1 bis 14 sowie wenigstens ein drittes Schieberblatt, das im Austausch gegen das erste Schieberblatt (2) oder das zweite Schieberblatt an dem Befestigungselement (4) festlegbar ist und das sich in wenigstens einer Eigenschaft von dem ersten Schieberblatt (2) oder von dem zweiten Schieberblatt (3) unterscheidet.

## Claims

1. Universal slider (1) for cleaning floors, having a first slider blade (2) and a second slider blade (3) which are disposed on a fastening element (4) which has a length along an axis of longitudinal extent that extends parallel to a cleaning edge of one of the slider blades and a width that is perpendicular to the length, and which both are fastened to a handle (5) by means of the fastening element, wherein the first slider blade (2) is softer and/or more elastic and/or more flexible than the second slider blade (3), and wherein at least the first slider blade (2) and the fastening element (4) are mutually separate components or are components that are capable of being mutually separated, in particular in a non-destructive and/or tool-free manner, and wherein the first slider blade (2) and the second slider blade (3) differ from one another at least in that said first slider blade (2) and said second slider blade (3) are produced from materials of dissimilar hardness and/or elasticity and/or flexibility,
**characterized in that**
the first cleaning lip (6) projects beyond the fastening element (4) by more than the width of the fastening element (4) and/or the first cleaning lip (6) projects beyond the fastening element (4) by more than 5 cm.

2. Universal slider (1) according to Claim 1, **characterized in that**
a) the first slider blade (2) is produced from a plastics material, in particular soft PVC; and/or **in that**
b) the second slider blade (3) is produced from a metal or a metal alloy or from steel or from stainless steel or from zinc-plated sheet metal.

3. Universal slider (1) according to Claim 1 or 2, **characterized in that** the first slider blade (2) has a first cleaning lip (6) and a first fastening portion (7), wherein the first fastening portion (7) is established, or is capable of being established, directly, in particular so as to be releasable in a non-destructive and/or tool-free manner, on the fastening element (4), while the first cleaning lip (6) projects beyond the fastening element (4).

4. Universal slider (1) according to one of Claims 1 to 3, **characterized in that**
a) the second slider blade (3) has a second cleaning lip and a second fastening portion, wherein the second fastening portion is established, or is capable of being established, directly, in particular so as to be releasable in a non-destructive and/or tool-free manner, on the second fastening element (4), while the first cleaning lip (6) projects beyond the second fastening element (4); or **in that**
b) the second slider blade (3) has a second cleaning lip and a second fastening portion, wherein the second fastening portion is established, or is capable of being established, directly, in particular so as to be releasable in a non-destructive and/or tool-free manner, on the second fastening element (4), while the first cleaning lip (6) projects beyond the second fastening element (4), wherein the fastening portion (7) of the first slider blade (2) and the fastening portion of the second slider blade are configured in the same manner.

5. Universal slider (1) according to one of Claims 1 to 3, **characterized in that**
a) the second slider blade (3) is connected in a non-releasable manner and/or so as not be releasable in a non-destructive manner, to the fastening element (4), or is produced so as to be integral to the fastening element (4); and/or in that
b) the fastening element (4) conjointly with the second slider blade (3) is configured as a bent sheet-metal part or as an angled or bent plate, or has a plate that is angled or bent in the direction of longitudinal extent.

6. Universal slider (1) according to one of Claims 1 to 5, **characterized in that**
a) the first slider blade (2) and the second slider blade (3), proceeding from the fastening element (4) extend in dissimilar directions; or **in that**
b) the first slider blade (2) and the second slider blade (3) extend away from the fastening element (4) in dissimilar directions at a mutual angle that differs from zero degrees; or **in that**
c) the first slider blade (2) and the second slider blade (3) extend away from the fastening element (4) in dissimilar directions at a mutual angle in the range from 170 degrees to 90, in particular in the range from 170 degrees to 120 degrees, in particular in the range from 150 degrees to 130 degrees.

7. Universal slider (1) according to one of Claims 1 to 6, **characterized in that**
a) the first slider blade (2) and the second slider blade (3) have a shape of identical type, or **in that**
b) the first slider blade (2) and the second slider blade (3) are configured in a planar manner; or in that
c) the first slider blade (2) and the second slider blade (3) are configured in a planar manner and are disposed in planes which have a mutual angle that differs from zero degrees; or **in that**
d) the first slider blade (2) and the second slider blade (3) are configured in a planar manner and are disposed in planes which have an angle in the range from 170 degrees to 90, in particular in the range from 170 degrees to 120 degrees, in particular in the range from 150 degrees to 130 degrees.

8. Universal slider (1) according to one of Claims 1 to 6, **characterized in that**
a) the first slider blade (2) and the second slider blade (3) have a dissimilar shape; and/or **in that**
b) the first slider blade (2) and/or at least one first cleaning lip of the first slider blade (2) are/is configured in a planar manner, while the second slider blade (3) is configured in an angled manner; or **in that**
c) the first slider blade (2) and/or at least one first cleaning lip of the first slider blade (2) are/is configured in a planar manner, while the second slider blade (3) is configured in a curved manner.

9. Universal slider (1) according to one of Claims 1 to 8, **characterized in that**
a) the first slider blade (2) and/or at least one first cleaning lip (6) of the first slider blade (2) are/is configured in planar manner; or **in that**
b) the second slider blade (3) and/or at least one second cleaning lip of the second slider blade are/is configured in a planar manner; or **in that**
c) the second slider blade (3) is configured in an angled manner; or **in that**
d) the second slider blade (3) is configured in an angled manner by a chamfer which runs parallel to a cleaning edge (9) that is disposed on the free end of the second slider blade; or **in that**
e) the second slider blade (3), proceeding from the fastening element (4), is curved towards a cleaning edge (9) that is situated on a free end; or **in that**
f) the first slider blade (2) and the second slider blade (3) differ from one another by way of the angle of the region of the free ends of said first slider blade (2) and said second slider blade (3) relative to the axis of longitudinal extent of the handle (5).

10. Universal slider (1) according to one of Claims 1 to 9, **characterized in that**
a) the second slider blade (3) at a free end has a corrugated cleaning edge (9), or **in that**
b) the second slider blade (3) at a free end has a serrated cleaning edge (9); or **in that**
c) the second slider blade (3) at a free end has a rectilinear cleaning edge (9).

11. Universal slider (1) according to one of Claims 1 to 10, **characterized in that**
a) the first slider blade (2) and the second slider blade (3) are of dissimilar size; and/or **in that**
b) the first slider blade (2) and the second slider blade (3) are of dissimilar width; and/or **in that**
c) the first slider blade (2) and the second slider blade (3) have cleaning lips of dissimilar width; and/or **in that**
d) the first slider blade (2) and the second slider blade (3) have cleaning lips of dissimilar length; and/or **in that**
e) the first slider blade (2) and the second slider blade (3) are of dissimilar length; and/or **in that**
f) the first slider blade (2) and the second slider blade (3) have cleaning edges of dissimilar length; and/or **in that**
g) the first slider blade (2) and the second slider blade (3) are of dissimilar thickness.

12. Universal slider (1) according to one of Claims 1 to 11, **characterized in that**
a) the fastening element (4) is configured in an elongate manner; and/or **in that**
b) the fastening element (4) is configured as a plate that is angle or bent in the direction of longitudinal extent or has a plate that is angled or bent in the direction of longitudinal extent; and/or **in that**
c) the fastening element (4) is at least in part produced from a stainless steel sheet; and/or **in that**
d) the fastening element (4) has an bending for inserting in a form-fitting manner a fastening portion (7) of the first slider blade (2); and/or **in that**
e) the fastening element (4) has an bending which extends along the direction of longitudinal extent of said fastening element (4) and by way of which an offset of a first face relative to a second face of the fastening element (4) is achieved, wherein the first face is part of a counter-fastening portion of the fastening element (4) for the fastening portion (7) of the slider blade (2); and/or **in that**
f) the fastening element (4) has at least two mutually angled portions, wherein one portion has a receptacle for the handle (5), and wherein the other portion forms a first fastening portion to which the first slider blade (2) is fastened; and/or **in that**
g) the fastening element (4) has at least three mutually angled portions, wherein a first portion to which the first slider blade (2) is fastened, and a second portion which supports the second slider blade (3) or which comprises the second slider blade (3) are disposed on a third portion which is configured as a central portion and comprises a receptacle for the handle (5); and/or **in that**
h) the fastening element (4) has at least three mutually angled portions, wherein a first portion to which the first slider blade (2) is fastened, and a second portion to which the second slider blade (3) is fastened or which comprises the second slider blade (3), are disposed on a third portion which is configured as a central portion and comprises a receptacle for the handle (5), wherein the central portion has a width in the range from 20 mm to 40 mm, or a width of 30 mm.

13. Universal slider (1) according to one of Claims 1 to 12, **characterized in that**
a) the first slider blade (2) at the free end has a first cleaning edge (15), and **in that** the second slider blade (3) at the free end has a second cleaning edge (9), and **in that** the first cleaning edge (15) and the second cleaning edge (9) are disposed in a mutually parallel manner; and/or **in that**
b) the first slider blade (2) at the free end has a first cleaning edge (15), and **in that** the second slider blade (3) at the free end has a second cleaning edge (9), and **in that** the axis of longitudinal extent of the fastening element (4) is disposed so as to be parallel to the first cleaning edge (15) and/or parallel to the second cleaning edge (9); and/or **in that**
c) the first slider blade (2) and the second slider blade (3) have in each case one upper side, facing the handle, and one lower side, facing away from the handle, wherein the universal slider (1) is configured and specified for being pushed across the floor to be cleaned by way a leading lower side of the respective slider blade bearing on the floor to be cleaned.

14. Universal slider (1) according to one of Claims 1 to 13, **characterized in that**
a) the handle (5) is fixed, or capable of being fixed, in an immovable manner to the fastening element (4); and/or **in that**
b) the handle (5) is disposed on the fastening element (4) so as to be releasable in a non-destructive and/or tool-free manner; and/or **in that**
c) the angle between the handle (5) and the fastening element (4) is capable of being set; and/or **in that**
d) a fastening means for fastening the handle (5) to the fastening element (4) simultaneously also serves for fastening the first and/or the second slider blade (2, 3).

15. Set including a universal slider (1) according to one of Claims 1 to 14, as well as at least one third slider blade which as a replacement for the first slider blade (2) or the second slider blade (3) is capable of being established on the fastening element (4) and which differs from the first slider blade (2) or from the second slider blade (3) in terms of at least one property.

## Revendications

1. Pelle universelle (1) pour le nettoyage du sol, comprenant une première lame de pelle (2) et une deuxième lame de pelle (3) qui sont disposées au niveau d'un élément de fixation (4) qui présente une longueur le long d'un axe d'étendue longitudinale qui s'étend parallèlement à un bord de nettoyage de l'une des lames de pelle, et une largeur perpendiculairement à la longueur, et qui sont toutes deux fixées au moyen de l'élément de fixation à un manche (5), la première lame de pelle (2) étant plus souple et/ou plus élastique et/ou plus flexible que la deuxième lame de pelle (3), et au moins la première lame de pelle (2) et l'élément de fixation (4) sont des composants séparés l'un de l'autre ou pouvant être séparés l'un de l'autre, en particulier sans destruction et/ou sans outil, et la première lame de pelle (2) et la deuxième lame de pelle (3) se distinguent au moins par le fait qu'elles sont fabriquées à partir de matériaux de duretés différentes et/ou d'élasticités différentes et/ou de flexibilités différentes, **caractérisée en ce que** la première lèvre de nettoyage (6) dépasse de l'élément de fixation (4) sur une distance supérieure à la largeur de l'élément de fixation (4), et/ou la première lèvre de nettoyage (6) dépasse de plus de 5 cm de l'élément de fixation (4).

2. Pelle universelle (1) selon la revendication 1, **caractérisée en ce que**
a. la première lame de pelle (2) est fabriquée en plastique, notamment en PVC souple, et/ou **en ce que**
b. la deuxième lame de pelle (3) est fabriquée en métal ou en alliage de métaux ou en acier ou en acier inoxydable ou en tôle métallique zinguée.

3. Pelle universelle (1) selon la revendication 1 ou 2, **caractérisée en ce que** la première lame de pelle (2) présente une première lèvre de nettoyage (6) et une première portion de fixation (7), la première portion de fixation (7) étant fixée ou pouvant être fixée à l'élément de fixation (4) de manière à pouvoir être directement détachée à nouveau, notamment sans destruction et/ou sans outil, tandis que la première lèvre de nettoyage (6) dépasse de l'élément de fixation (4).

4. Pelle universelle (1) selon l'une quelconque des revendications 1 à 3, **caractérisée en ce que**
a. la deuxième lame de pelle (3) présente une deuxième lèvre de nettoyage et une deuxième portion de fixation, la deuxième portion de fixation étant fixée ou pouvant être fixée au deuxième élément de fixation (4) de manière à pouvoir être directement détachée à nouveau, notamment sans destruction et/ou sans outil, tandis que la deuxième lèvre de nettoyage dépasse du deuxième élément de fixation (4), ou en ce que
b. la deuxième lame de pelle (3) présente une deuxième lèvre de nettoyage et une deuxième portion de fixation, la deuxième portion de fixation étant fixée ou pouvant être fixée au deuxième élément de fixation (4) de manière à pouvoir être directement détachée à nouveau, notamment sans destruction et/ou sans outil, tandis que la deuxième lèvre de nettoyage dépasse du deuxième élément de fixation (4), la portion de fixation (7) de la première lame de pelle (2) et la portion de fixation de la deuxième lame de pelle étant réalisées de la même manière.

5. Pelle universelle (1) selon l'une quelconque des revendications 1 à 3, **caractérisée en ce que**
a. la deuxième lame de pelle (3) est connectée à l'élément de fixation (4) de manière indétachable et/ou non sans destruction, ou est fabriquée d'une seule pièce en commun avec l'élément de fixation (4) et/ou **en ce que**
b. l'élément de fixation (4) est réalisé en commun avec la deuxième lame de pelle (3) sous forme de pièce en tôle cintrée ou sous forme de plaque coudée ou cintrée, ou présente une plaque coudée ou cintrée dans la direction d'étendue longitudinale.

6. Pelle universelle (1) selon l'une quelconque des revendications 1 à 5, **caractérisée en ce que**
a. la première lame de pelle (2) et la deuxième lame de pelle (3) s'étendent à partir de l'élément de fixation (4) dans des directions différentes, ou **en ce que**
b. la première lame de pelle (2) et la deuxième lame de pelle (3) s'étendent suivant un angle différent de 0° l'une par rapport à l'autre depuis l'élément de fixation (4) dans des directions différentes, ou **en ce que**
c. la première lame de pelle (2) et la deuxième lame de pelle (3) s'étendent l'une par rapport à l'autre suivant un angle dans la plage de 170° à 90°, en particulier dans la plage de 170° à 120°, en particulier dans la plage de 150° à 130° depuis l'élément de fixation (4) dans des directions différentes.

7. Pelle universelle (1) selon l'une quelconque des revendications 1 à 6, **caractérisée en ce que**
a. la première lame de pelle (2) et la deuxième lame de pelle (3) présentent une forme similaire ou **en ce que**
b. la première lame de pelle (2) et la deuxième lame de pelle (3) sont réalisées sous forme plane, ou **en ce que**
c. la première lame de pelle (2) et la deuxième lame de pelle (3) sont réalisées sous forme plane et sont disposées dans des plans qui présentent un angle différent de 0° l'un par rapport à l'autre, ou **en ce que**
d. la première lame de pelle (2) et la deuxième lame de pelle (3) sont réalisées sous forme plane et sont disposées dans des plans qui présentent un angle dans la plage de 170° à 90°, en particulier dans la plage de 170° à 120°, en particulier dans la plage de 150° à 130° .

8. Pelle universelle (1) selon l'une quelconque des revendications 1 à 6, **caractérisée en ce que**
a. la première lame de pelle (2) et la deuxième lame de pelle (3) présentent une forme différente, et/ou **en ce que**
b. la première lame de pelle (2) et/ou au moins une première lèvre de nettoyage de la première lame de pelle (2) sont réalisées sous forme plane tandis que la deuxième lame de pelle (3) est réalisée sous forme coudée, ou **en ce que**
c. la première lame de pelle (2) et/ou au moins une première lèvre de nettoyage de la première lame de pelle (2) sont réalisées sous forme plane, tandis que la deuxième lame de pelle (3) est réalisée sous forme courbe.

9. Pelle universelle (1) selon l'une quelconque des revendications 1 à 8, **caractérisée en ce que**
a. la première de pelle (2) et/ou au moins une première lèvre de nettoyage (6) de la première lame de pelle (2) sont réalisées sous forme plane, ou **en ce que**
b. la deuxième lame de pelle (3) et/ou au moins une deuxième lèvre de nettoyage de la deuxième lame de pelle sont réalisées sous forme plane, ou **en ce que**
c. la deuxième lame de pelle (3) est réalisée sous forme coudée, ou **en ce que**
d. la deuxième lame de pelle (3) est réalisée sous forme coudée par une pliure qui s'étend parallèlement à une arête de nettoyage (9) disposée au niveau de l'extrémité libre de la deuxième lame de pelle, ou **en ce que**
e. la deuxième lame de pelle (3) est courbée à partir de l'élément de fixation (4) vers une arête de nettoyage (9) se trouvant au niveau d'une extrémité libre, ou **en ce que**
f. la première lame de pelle (2) et la deuxième lame de pelle (3) se distinguent par l'angle de la région de leurs extrémités libres par rapport à l'axe d'étendue longitudinale du manche (5).

10. Pelle universelle (1) selon l'une quelconque des revendications 1 à 9, **caractérisée en ce que**
a. la deuxième lame de pelle (3) présente, au niveau d'une extrémité libre, une arête de nettoyage ondulée (9), ou **en ce que**
b. la deuxième lame de pelle (3) présente, au niveau d'une extrémité libre, une arête de nettoyage dentelée (9), ou **en ce que**
c. la deuxième lame de pelle (3) présente, au niveau d'une extrémité libre, une arête de nettoyage (9) rectiligne.

11. Pelle universelle (1) selon l'une quelconque des revendications 1 à 10, **caractérisée en ce que**
a. la première lame de pelle (2) et la deuxième lame de pelle (3) ont des dimensions différentes, et/ou **en ce que**
b. la première lame de pelle (2) et la deuxième lame de pelle (3) ont des largeurs différentes, et/ou **en ce que**
c. la première lame de pelle (2) et la deuxième lame de pelle (3) présentent des lèvres de nettoyage de largeurs différentes, et/ou **en ce que**
d. la première lame de pelle (2) et la deuxième lame de pelle (3) présentent des lèvres de nettoyage de longueurs différentes, et/ou **en ce que**
e. la première lame de pelle (2) et la deuxième lame de pelle (3) présentent des longueurs différentes, et/ou **en ce que**
f. la première lame de pelle (2) et la deuxième lame de pelle (3) présentent des arêtes de nettoyage de longueurs différentes, et/ou **en ce que**
g. la première lame de pelle (2) et la deuxième lame de pelle (3) présentent des épaisseurs différentes.

12. Pelle universelle (1) selon l'une quelconque des revendications 1 à 11, **caractérisée en ce que**
a. l'élément de fixation (4) est réalisé sous forme allongée et/ou **en ce que**
b. l'élément de fixation (4) est réalisé sous forme de plaque coudée ou cintrée dans la direction d'étendue longitudinale ou présente une plaque coudée ou cintrée dans la direction d'étendue longitudinale, et/ou **en ce que**
c. l'élément de fixation (4) est fabriqué au moins en partie à partir d'une tôle en acier inoxydable et/ou **en ce que**
d. l'élément de fixation (4) présente un coude pour l'insertion par engagement par correspondance de formes d'une portion de fixation (7) de la première lame de pelle (2), et/ou **en ce que**
e. l'élément de fixation (4) présente un coude (8) s'étendant le long de sa direction d'étendue longitudinale, par le biais duquel un décalage d'une première surface par rapport à une deuxième surface de l'élément de fixation (4) est créé, la première surface faisant partie d'une portion de fixation conjuguée de l'élément de fixation (4) pour la portion de fixation (7) de la lame de pelle (2), et/ou **en ce que**
f. l'élément de fixation (4) présente au moins deux portions coudées l'une par rapport à l'autre, une portion présentant un logement pour le manche (5), et l'autre portion formant une première portion de fixation au niveau de laquelle est fixée la première lame de pelle (2), et/ou **en ce que**
g. l'élément de fixation (4) présente au moins trois portions coudées les unes par rapport aux autres, une première portion au niveau de laquelle est fixée la première lame de pelle (2), et une deuxième portion qui porte la deuxième lame de pelle (3) ou qui présente la deuxième lame de pelle (3), étant disposées au niveau d'une troisième portion qui est réalisée sous forme de portion centrale et qui présente un logement pour le manche (5), et/ou **en ce que**
h. l'élément de fixation (4) présente au moins trois portions coudées les unes par rapport aux autres, une première portion au niveau de laquelle est fixée la première lame de pelle (2) et une deuxième portion au niveau de laquelle est fixée la deuxième lame de pelle (3) ou qui présente la deuxième lame de pelle (3), étant disposées au niveau d'une troisième portion qui est réalisée sous forme de portion centrale et qui présente un logement pour le manche (5), la portion centrale présentant une largeur dans la plage de 20 mm à 40 mm ou une largeur de 30 mm.

13. Pelle universelle (1) selon l'une quelconque des revendications 1 à 12, **caractérisée en ce que**
a. la première lame de pelle (2) présente, au niveau de l'extrémité libre, une première arête de nettoyage (15) et **en ce que** la deuxième lame de pelle (3) présente, au niveau de l'extrémité libre, une deuxième arête de nettoyage (9) et **en ce que** la première arête de nettoyage (15) et la deuxième arête de nettoyage (9) sont disposées parallèlement l'une à l'autre, et/ou en ce que
b. la première lame de pelle (2) présente, au niveau de l'extrémité libre, une première arête de nettoyage (15) et **en ce que** la deuxième lame de pelle (3) présente, au niveau de l'extrémité libre, une deuxième arête de nettoyage (9) et **en ce que** l'axe d'étendue longitudinale de l'élément de fixation (4) est disposé parallèlement à la première arête de nettoyage (15) et/ou parallèlement à la deuxième arête de nettoyage (9), et/ou **en ce que**
c. la première lame de pelle (2) et la deuxième lame de pelle (3) présentent à chaque fois un côté supérieur tourné vers le manche et un côté inférieur opposé au manche, la pelle universelle (1) étant réalisée et prévue de manière à être poussée avec le côté inférieur de la lame de pelle reposant à chaque fois au niveau du sol à nettoyer vers l'avant sur le sol à nettoyer.

14. Pelle universelle (1) selon l'une quelconque des revendications 1 à 13, **caractérisée en ce que**
a. le manche (5) est fixé ou peut être fixé de manière non déplaçable sur l'élément de fixation (4), et/ou **en ce que**
b. le manche (5) est disposé au niveau de l'élément de fixation (4) de manière à pouvoir être enlevé sans destruction et/ou sans outil, et/ou **en ce que**
c. l'angle entre le manche (5) et l'élément de fixation (4) peut être ajusté, et/ou **en ce que**
d. un moyen de fixation pour la fixation du manche (5) au niveau de l'élément de fixation (4) sert en même temps à fixer la première et/ou la deuxième lame de pelle (2, 3).

15. Ensemble comprenant une pelle universelle (1) selon l'une quelconque des revendications 1 à 14 et au moins une troisième lame de pelle qui peut être fixée en remplacement de la première lame de pelle (2) ou de la deuxième lame de pelle sur l'élément de fixation (4) et qui se distingue par au moins une propriété de la première lame de pelle (2) ou de la deuxième lame de pelle (3).
